# EUROPÄISCHE PATENTSCHRIFT

(11) **EP 3 333 350 B1**
(45) Veröffentlichungstag und Bekanntmachung des Hinweises auf die Patenterteilung: **12.05.2021**
(21) Anmeldenummer: 17205854.7
(22) Anmeldetag: 07.12.2017
(51) Int. Cl.: E06B 1/60

(54) **BESCHLAG ZUM SICHERN VON FENSTER- UND TÜRRAHMEN AN EINER LAIBUNG UND VERFAHREN WELCHES EINEN SOLCHEN BESCHLAG VERWENDET**
FITTING FOR SECURING WINDOW AND DOOR FRAMES TO A SOFFIT AND PROCESS THAT USES SUCH FITTINGS
FERRURE PERMETTANT DE FIXER DES CADRES DE FENÊTRE ET DE PORTE À UNE DOUELLE ET UN PROCESSUS QUI UTILISE DE TELS FERRURES

(30) Priorität: 12.12.2016 DE 102016124008
(43) Veröffentlichungstag der Anmeldung: 13.06.2018
(73) Patentinhaber: Adolf Würth GmbH & Co. KG, 74653 Künzelsau (DE); Würth International AG, 7000 Chur (CH)
(72) Erfinder: Küenzlen, Jürgen, 71570 Oppenweiler (DE); Immel, Thorsten, 74542 Döttingen (DE)
(74) Vertreter: Dilg, Haeusler, Schindelmann Patentanwaltsgesellschaft mbH

(56) Entgegenhaltungen:
- EP-A2- 2 612 978
- DE-U1-202004 002 331
- DE-U1-202010 004 924
- DE-U1-202010 014 944
- DE-U1-202016 104 559
- GB-A- 1 576 712

## Beschreibung

Die Erfindung betrifft einen Beschlag zum Sichern von Fenster- und Türrahmen an einer Laibung, eine Anordnung und ein Verfahren zur Befestigung eines Fensters oder einer Tür in einer Laibung.

Moderne Gebäudewände bestehen aus Leichtbaumaterialien, beispielsweise Lochsteinen oder
Lochziegeln. Die Tragfähigkeit bzw. Belastbarkeit solcher Lochsteine bzw. Lochziegel ist sehr gering, so dass das Befestigen von Fenstern oder Türen problematisch ist. Speziell müssen Fenster und Türen nicht nur so befestigt werden, dass sie den zu erwartenden Windlasten
standhalten, sondern es muss darüber hinaus auch gewährleistet sein, dass Fenster und Türen
nicht aus ihren Laibungen herausbrechen, wenn sich beispielsweise von einem Raum aus eine
Person mit Schwung gegen das Fenster oder die Tür wirft oder geworfen wird. Diese
Anforderungen zu erfüllen ist bei modernen Gebäudewänden mit gegenüber einer Gebäudewand aus Vollmaterial wesentlich reduzierter Belastbarkeit problematisch.

Aus der europäischen Patentschrift EP 0 945 577 B2 ist ein Beschlag zum Befestigen von
Fenster- und Türrahmen mit einer Profilschiene zur Anlage an der Laibung einer Fenster- oder Türöffnung zum Halten eines senkrecht zur Profilschiene anzuordnenden, mit dem Fenster oder Türrahmen in Eingriff stehenden Verstellelements, sowie einem Haltestück bekannt, das verschiebbar in der Profilschiene aufgenommen ist und das an seinem, der Profilschiene
gegenüberliegenden Ende mit wenigstens einer Durchgangsöffnung für eine Befestigungsschraube zum Befestigen des Haltestücks versehen ist. Das Haltestück weist die

Form eines rechten Winkels auf. Ein erster Schenkel des Haltestücks wird in die Profilschiene
eingeschoben und dort befestigt. Ein zweiter Schenkel des Haltestücks liegt an einer Innenseite einer Gebäudewand an, die die Laibung der Fenster- oder Türöffnung bildet und ist mittels
eines Dübels und einer Schraube an der Gebäudewand befestigt. Alternativ besteht die
Möglichkeit, die Profilschiene unmittelbar unter Weglassen des Haltestücks im Bereich der
Laibung mit der Gebäudewand zu verbinden, wobei auch hier eine Schraube mit Kunststoffdübel verwendet wird. Der Beschlag ist für die Fenstermontage selbst vorgesehen,
wobei zunächst das Verstellelement mit der Profilschiene am Fenster befestigt wird, dann wird das Fenster in der Laibung angeordnet und ausgerichtet und nach Erreichen einer
vorgesehenen Position des Fensters wird die Profilschiene entweder direkt oder mittelbar über
das Haltestück befestigt DE 20 2010 004924 U1 und DE 20 2010 014944 U1 offenbaren jeweils eine Vorrichtung mit allen Merkmalen des Oberbegriffs des Anspruchs 1.

Fig. 2 zeigt einen Beschlag gemäß dem Stand der Technik. Der Beschlag besteht zunächst aus einem ebenen Stahlstreifen mit rechteckigem Querschnitt. In dem Metallstreifen sind Durchgangsöffnungen 9 für Schrauben gebildet und an dem Metallstreifen ist das Verstellelement zur Verbindung mit einem Fenster- oder Türrahmen angeordnet. Zur Befestigung eines Fensters in einer Laibung wird zunächst das Verstellelement 5 mit dem Rahmen verbunden. Anschließend wird der Beschlag in der Laibung angeordnet und dort mittels Schrauben befestigt, die durch die Durchgangsöffnungen in Dübel greifen, die in der Laibung stecken.

Wird eine von innen nach außen wirkende Aufprallkraft auf ein auf diese Weise befestigtes Fenster aufgebracht (fällt bspw. eine Person gegen das Fenster), so wirkt diese Kraft nicht gleichmäßig über die beiden in den Durchgangsöffnungen 9 angeordneten Schrauben auf die zugehörigen Dübel in der Laibung, sondern nur auf eine Schraube in einer Durchgangsöffnung 9 mit zugehörigem Dübel.

Mit der vorliegenden Erfindung soll ein einfacher Beschlag bereitgestellt werden, der eine verbesserte Lasteinleitung der Aufprallkraft in die Laibung ermöglicht.

Diese Aufgabe wird erfindungsgemäß durch einen Beschlag, ein Verfahren und eine Anordnung mit den Merkmalen der unabhängigen Patentansprüche gelöst.

Gemäß einem Ausführungsbeispiel der Erfindung wird ein Beschlag zum Sichern von Fenster- und Türrahmen an einer Laibung mit einem Abstandsabschnitt zur Anlage an der Laibung einer Fenster- oder Türöffnung zum Halten eines senkrecht zum Abstandsabschnitt anzuordnenden, mit dem Fenster- oder Türrahmen in Eingriff stehenden Verstellelements, sowie mit einem Halteabschnitt bereitgestellt, der sich an den Abstandsabschnitt anschließt und der mindestens zwei Einrichtungen zum Anordnen von Befestigungsmitteln (insbesondere wenigstens zwei Durchgangsöffnungen) zum Befestigen des Halteabschnitts an der Laibung aufweist, wobei der Abstandsabschnitt und der Halteabschnitt integral gebildet sind.

Gemäß einem anderen Ausführungsbeispiel der Erfindung wird eine Anordnung geschaffen, die einen Beschlag mit den oben beschriebenen Merkmalen, einen Fenster- oder Türrahmen eines Fensters oder einer Tür, der mit dem Verstellelement des Beschlags verbunden ist, eine Laibung, in der der Fenster- oder Türrahmen mit dem Beschlag angeordnet ist, sowie Befestigungsmittel aufweist, die die Durchgangsöffnungen des Beschlags durchsetzen und die in die Laibung eingesetzt sind.

Gemäß einem anderen Ausführungsbeispiel der Erfindung wird ein Verfahren zur Befestigung eines Fensters oder einer Tür in einer Laibung bereitgestellt, wobei bei dem Verfahren ein Verstellelement eines Beschlags mit den oben beschriebenen Merkmalen mit einem Fenster- oder Türrahmen des Fensters oder der Tür verbunden wird, der Fenster- oder Türrahmen mit dem Beschlag in der Laibung angeordnet wird, die Durchgangsöffnungen des Beschlags mit Befestigungsmitteln durchsetzt werden und die Befestigungsmittel in die Laibung eingesetzt werden, und wobei das Fenster oder die Tür in den Fenster- oder Türrahmen eingesetzt wird.

Im Weiteren werden bevorzugte Ausgestaltungen des Beschlags, der Anordnung und des Verfahrens beschrieben.

Die mindestens zwei Durchgangsöffnungen werden bevorzugt zum Durchstecken einer Schraube verwendet, die direkt in die Laibung geschraubt wird oder in einen Dübel in der Laibung geschraubt wird. Wird die Schraube in einen Dübel in der Laibung geschraubt, so wurde dieser bevorzugt zuvor durch Bohren eines Setzlochs in die Laibung und Anordnen des Dübels in dem Setzloch dort angeordnet.

Der Abstandsabschnitt weist eine Länge von der halben Fenster- bzw. Türrahmendicke auf, in der Regel mindestens 30mm. Der Abstandsabschnitt reicht von der Mitte des Verstellelements in dem Beschlag bis zu dem Ende des Rahmens der Tür bzw. des Fensters. An den Abstandsabschnitt schließt sich der Halteabschnitt mit der mindestens einen Einrichtung zum Anordnen von Befestigungsmitteln an. Der Abstandsabschnitt stellt auf diese Weise sicher, dass die mindestens eine Einrichtung zum Anordnen von Befestigungsmitteln von dem Tür- oder Fensterrahmen hinreichend beabstandet ist, um die Befestigungsmittel durch diese in die Laibung einbringen zu können.

Vorteilhaft weist der Halteabschnitt zwei Einrichtungen zum Anordnen von Befestigungsmitteln auf.

Die beiden Einrichtungen sind bevorzugt um mindestens 200mm, insbesondere 200mm bis 300mm, bevorzugt 250mm, voneinander beabstandet. Auf diese Weise können die Befestigungen im Halteabschnitt jeweils als Einzelbefestigungen angesehen werden. Selbst wenn eine der Befestigungen versagen sollte, ist die andere Befestigung weit genug entfernt, um nicht durch das Versagen, bspw. verursacht durch ein teilweises Brechen eines Lochziegels, negativ beeinflusst zu werden.

Mit Vorteil beträgt ein Abstand von dem Verstellelement zu der mindestens einen Einrichtung mindestens 50mm, bevorzugt mind. 50mm und weniger als 300mm, weiter bevorzugt mind. 70mm und weniger als 250mm.

Vorteilhaft sind der Abstands- und der Halteabschnitt integral aus Kunststoff, insbesondere auch glasfaserverstärktem Kunststoff, oder Metall gebildet.

Bevorzugt liegen der Abstands- und der Halteabschnitt in der gleichen Ebene. Mittels einer solchen Anordnung können die Befestigungspunkte in die Oberfläche der Laibung selbst gelegt werden. Dies ist bspw. äußerst vorteilhaft, wenn Fenster nicht in einen Rohbau, sondern in ein bereits bestehendes Gebäude montiert werden sollen. Die dem Innenraum zugewandte Oberfläche der Gebäudewand wird dann nicht beeinflusst.

Der Abstands- und der Halteabschnitt weisen gemeinsam vorteilhaft eine T-, U-, Y- oder V-Form auf.

Bevorzugt sind mindestens zwei Einrichtung zum Anordnen von Befestigungsmitteln in einer Ebene parallel zu der Ebene des Fenster- bzw. Türrahmens mindestens 200mm, insbesondere 200mm bis 300mm, bevorzugt 250mm, voneinander beabstandet.

Vorteilhaft weist der Beschlag an einem Ende ein Verstellelement und am anderen Ende Durchgangsöffnungen auf und ist symmetrisch zu einer Symmetrieachse, die durch das Verstellelement und senkrecht zum Rahmen verläuft.

Die Anordnung kann ferner das Fenster oder die Tür aufweisen, das oder die in den Fenster- oder Türrahmen eingesetzt ist.

Vorteilhaft können die Befestigungsmittel in unterschiedliche (zum Beispiel benachbarte, aber separate) Mauerwerksteine (insbesondere in unterschiedliche Ziegel) einer Gebäudewand eingesetzt sein, die die Laibung bildet. Entsprechend kann bei dem Verfahren bevorzugt ein Einsetzen der Befestigungsmittel in unterschiedliche Mauerwerksteine (insbesondere in unterschiedliche Ziegel) einer Gebäudewand erfolgen, die die Laibung bildet. Durch das Vorsehen des Beschlags derart, dass seine Einrichtungen zum Anordnen von Befestigungsmitteln um mindestens 200 mm (besonders bevorzugt mindestens 250 mm) bzw. derart voneinander beabstandet sind, dass diese in unterschiedliche Mauerwerksteine der Laibung eingesetzt sind, kann erreicht werden, dass die Befestigungsmittel als Einzelbefestigungen, insbesondere in unterschiedlichen Mauerwerkssteinen, fungieren. Wenn eine Befestigung eines Befestigungsmittels an einer der Einrichtungen bzw. in einem der Mauerwerksteine geschwächt oder zerstört ist (zum Beispiel weil ein Stück des Mauerwerksteins im Bereich des zugehörigen Befestigungsmittels herausgebrochen oder anderweitig mechanisch geschwächt ist), kann das jeweils andere Befestigungsmittel an dem anderen Mauerwerkstein immer noch eine ausreichende Befestigung aufrechterhalten. Dadurch ist die Betriebssicherheit des Beschlags signifikant verbessert.

Weitere Merkmale, Einzelheiten und Vorzüge der Erfindung ergeben sich aus den Ansprüchen und der nachfolgenden Beschreibung bevorzugter Ausführungsformen sowie anhand der Zeichnung. Es zeigen:
- Fig. 1: eine perspektivische Ansicht einer erfindungsgemäßen Beschlag,
- Fig. 2: eine Draufsicht auf einen Beschlag gemäß dem Stand der Technik,
- Fig. 3: eine Draufsicht auf eine alternative Ausführungsform des erfindungsgemäßen Beschlag und
- Fig. 4: eine Draufsicht auf eine weitere alternative Ausführungsform des erfindungsgemäßen Beschlags.

Fig. 1 zeigt einen erfindungsgemäßen Beschlag 1 gemäß einer ersten Ausführungsform. Der Beschlag 1 ist dafür vorgesehen, einen Fenster- oder Türrahmen in einer Laibung einer Fenster- oder Türöffnung einer Gebäudewand anzuordnen. Der Beschlag 1 weist eine T-Form auf, die auf die Laibung einer Fenster- oder Türöffnung aufgesetzt wird. An einem ersten Ende der T-Form ist ein Verstellelement 5 vorgesehen, das im montierten Zustand mit einem Fenster- oder Türrahmen in Eingriff steht. Das Verstellelement 5 weist ein Halteblech 5H auf, das mit einem Gewindebolzen 5G verbunden ist. Der Gewindebolzen 5G und das Halteblech 5H sind im rechten Winkel zueinander angeordnet. Der Gewindebolzen 5G ist mit einer Kontermutter 5K zur Befestigung an der T-Form gekontert. Der Gewindebolzen 5G kann entweder starr mit dem T-Profil verbunden sein, bspw. verschweißt, oder in einer Gewindebohrung aufgenommen sein. Eine Verdrehung des Gewindebolzens 5G bewirkt in diesem Fall eine Höhenverstellung des Halteblechs 5H. Alternativ oder zusätzlich kann der Gewindebolzen 5G in einer Gewindebohrung des Halteblechs 5H aufgenommen sein. Eine Drehung des Halteblechs 5H relativ zum Gewindebolzen 5G bewirkt dann eine Höhenverstellung des Halteblechs 5H relativ zu der T-Form. Die Kontermutter 5K ist dafür vorgesehen, in dem Fall, in dem der Gewindebolzen 5G in einer Gewindebohrung der T-Form aufgenommen ist, den Gewindebolzen 5G relativ zu der Gewindebohrung zu verspannen und dadurch zu arretieren.

Die T-Form des Beschlags 1 ist vorliegend aus einem Flachstahl heraus gestanzt, so dass die T-Form einstückig gebildet ist.

An dem dem Verstellelement 5 gegenüberliegenden Ende weist der Beschlag 1 zwei Durchgangsöffnungen 9 auf. Die beiden Durchgangsöffnungen 9 sind dafür vorgesehen, von Befestigungsschrauben durchsetzt zu werden, die dann in Dübel eingesetzt werden, die in die Gebäudewand eingeschoben sind, die die Laibung der Tür- oder Fensteröffnung bildet.

Die beiden Durchgangsöffnungen 9 sind dabei um mindestens 25cm voneinander beabstandet. Dadurch gelten die Befestigungen an den Durchgangsöffnungen 9 als Einzelbefestigungen, was in Bezug auf die Ausfallsicherheit des Beschlags 1 Vorteile hat. Denn selbst, wenn im Bereich einer der Durchgangsöffnungen 9 die Befestigungsschraube ausfällt, bspw. durch Bruch des Mauerwerks, ist die andere Befestigung an der gegenüberliegenden Durchgangsöffnung 9 so weit entfernt, dass der Bruch des Mauerwerks in Bezug auf die Festigkeit dieser anderen Befestigung keine Rolle spielt.

Mit dem erfindungsgemäßen Beschlag ist es möglich, auch bei Mauerwerk mit lediglich geringer Festigkeit bzw. Tragfähigkeit eine sichere Verankerung eines Fensters oder einer Tür vorzunehmen. Zum einen wird die Befestigung des Beschlags 1 an den Durchgangsöffnungen 9 in Bezug auf das Fenster oder die Tür selbst, die auf dem Verstellelement 5 aufsitzen, weit nach hinten, üblicherweise in Richtung des Innenraums eines Gebäudes verlagert. In diesem Bereich wird eine Gebäudewand in der Regel mit Mauerwerk gebaut, wohingegen im Bereich des Verstellelements 5 durchaus lediglich Isolationsmaterial vorhanden sein kann. Durch die T-Form werden die Befestigungspunkte des Beschlags 1 großflächig über die Laibung der Fenster- bzw. Türöffnung verteilt. Dadurch sind die beiden Befestigungen, die im Bereich der Durchgangsöffnungen 9 vorgenommen werden, unabhängig voneinander und eine erhöhte Sicherheit wird erzielt.

Der erfindungsgemäße Beschlag 1 ist insbesondere hinsichtlich einer Absturzsicherung eines Fensters oder einer Tür äußerst vorteilhaft. Fenster und Türen müssen nicht lediglich gegen eventuell auftretende Windlasten gesichert werden, ebenfalls ist ein Fenster oder eine Tür so in einer Gebäudewand zu verankern, dass sich das Fenster oder die Tür auch dann nicht aus der Laibung heraus bewegt, wenn eine Person gegen das Fenster oder die Tür springt oder dagegen geworfen wird. Durch die T-Form können wesentlich höhere Kräfte übertragen werden als dies bei konventionellen Beschlägen der Fall ist.

In den Figuren 3 und 4 sind weitere Varianten des erfindungsgemäßen Beschlags gezeigt. Die Beschläge 1 der Figuren 3 und 4 weisen im Gegensatz zu der Ausführungsform der Figur 1 keine T-Form auf, sondern eine Y-Form (Fig. 3) oder eine V-Form (Fig. 4). Jeder der Beschläge 1 der Figuren 3 und 4 ist, wie zuvor für die Variante der Fig. 1 beschrieben, aus einem Flachstahl ausgestanzt, weist ein Verstellelement 5 sowie zwei Durchgangsöffnungen 9 auf.

In Fig. 2 ist noch ein Abschnitt eines Rahmens 11 einer Tür oder eines Fensters dargestellt, wobei das Halteblech 5H mittig zwischen dem in Fig. 2 oberen und unteren Ende des Rahmens angeordnet ist.

Fig. 4 zeigt den Abstandsabschnitt 3, der von der Mitte des Gewindebolzens 5G bis zum in Fig. 4 oberen Ende des Rahmens 11 reicht.

Der in Figur 2 angedeutete Fensterrahmen verläuft senkrecht zur Papierebene der Fig.2. Verschiebt man eine weitere Ebene parallel zu dieser Ebene in Fig. 3 und 4 nach oben, so sind die Durchgangsöffnungen 9 bei einem gewissen Grad der Parallelverschiebung innerhalb dieser Ebene angeordnet (dies ist analog bei der Variante gemäß Fig. 1 möglich). In allen Ausführungsformen sitzt das Verstellelement mittig zwischen den Durchgangsöffnungen 9.
Die im vorherigen Absatz beschriebene Anordnung von Durchgangsöffnungen 9 und Verstellelement 5 ist besonders vorteilhaft und bei der Ausführungsform der Fig. 1, 3 und 4 gegeben: Das Verstellelement 5 ist mittig zwischen den Durchgangsöffnungen 9 angeordnet und die Durchgangsöffnungen 9 liegen einer Ebene, die parallel zu der Ebene des Fenster- oder Türrahmens verläuft. Genau in einer derartigen Anordnung wird eine Aufprallkraft über in den Durchgangsöffnungen 9 angeordnete Schrauben gleichmäßig auf die in der Laibung steckende Dübel eingeleitet. Da das Verstellelement 5 mittig zwischen den beiden Durchgangsöffnungen angeordnet ist und die Durchgangsöffnungen 9 den gleichen Abstand zu dem Verstellelement 5 aufweisen, erfolgt eine symmetrische Krafteinleitung in die Laibung, die für eine gleichmäßige Verteilung der Aufprallkraft auf die Dübel in der Laibung sorgt.

Der Beschlag 1 weist somit an einem Ende ein Verstellelement 5 und am anderen Ende Durchgangsöffnungen 9 auf und ist symmetrisch zu einer Symmetrieachse, die durch das Verstellelement 5 und senkrecht zum Rahmen 11 ist, wie dies in Figuren 1 für die T-Form, in Figur 3 für die Y-Form und in Figur 4 für die V-Form der Fall ist. Der Beschlag 1 weist bevorzugt zwei Durchgangsöffnungen 9 auf, kann jedoch auch vier oder sechs Durchgangsöffnungen 9 aufweisen.

Ein Verfahren zur Befestigung einer Tür- oder eines Fensters in einer Laibung mit den erfindungsgemäßen Beschlägen weist folgende Schritte auf: In einem ersten Schritt wird das Verstellelement 5 mit dem Rahmen des Fensters oder der Tür verbunden. In einem zweiten Schritt wird der Rahmen der Tür bzw. des Fensters mit dem Beschlag 1 (oder mit mehreren Beschlägen 1) in der Laibung angeordnet. In einem dritten Schritt werden Befestigungsmittel, bspw. Schrauben, durch die Durchgangsöffnungen 9 in Dübel in der Laibung geschraubt. In einem vierten Schritt wird die Tür bzw. das Fenster in den Rahmen eingesetzt.

### Bezugszeichenliste

- 1: Beschlag
- 3: Abstandsabschnitt
- 5: Verstellelement
- 7: Halteabschnitt
- 9: Einrichtung zum Anordnen von Befestigungsmitteln, bspw. Durchgangsöffnung
- 11: Rahmen (von Fenster oder Tür)
- 13: Symmetrieachse

## Patentansprüche

1. Beschlag zum Sichern von Fenster- und Türrahmen an einer Laibung mit einem Abstandsabschnitt (3) zur Anlage an der Laibung einer Fenster- oder Türöffnung, der ein senkrecht zum Abstandsabschnitt (3) angeordnetes Verstellelement (5) für einen Eingriff mit dem Fenster- oder Türrahmen hält, sowie einem Halteabschnitt (7), der sich an den Abstandsabschnitt (3) anschließt und der mind. zwei Einrichtungen zum Anordnen von Befestigungsmitteln, insbesondere wenigstens zwei Durchgangsöffnungen (9), zum Befestigen des Halteabschnitt (7) an der Laibung aufweist, wobei der Abstandsabschnitt (3) und der Halteabschnitt (7) integral gebildet sind,;
**dadurch gekennzeichnet, dass**
der Beschlag eine Symmetrieachse (13) aufweist;
das Verstellelement (5) auf der Symmetrieachse (13) liegt; und
die beiden Einrichtungen (9) den gleichen Abstand von mindestens 100 mm von der Symmetrieachse (13) haben.

2. Beschlag nach Anspruch 1, **dadurch gekennzeichnet, dass** der Abstandsabschnitt (3) eine Länge von mindestens der halben Fenster- bzw. Türrahmendicke aufweist, insbes. mindestens 30mm.

3. Beschlag nach Anspruch 1 oder 2, **dadurch gekennzeichnet, dass** der Halteabschnitt (7) zwei Einrichtungen zum Anordnen von Befestigungsmitteln aufweist.

4. Beschlag nach Anspruch 3, **dadurch gekennzeichnet, dass** die beiden Einrichtungen (9) um mindestens 250mm oder um 200mm bis 300mm, bevorzugt 250mm, voneinander beabstandet sind.

5. Beschlag nach einem der vorangehenden Ansprüche, **dadurch gekennzeichnet, dass** ein Abstand von dem Verstellelement (5) zu der mindestens einen Einrichtung (9) mindestens 50mm, bevorzugt mind. 50mm und weniger als 300mm, weiter bevorzugt mind. 70mm und weniger als 250mm beträgt.

6. Beschlag nach einem der vorangehenden Ansprüche, **dadurch gekennzeichnet, dass** der Abstands- und der Halteabschnitt (3, 7) integral aus Kunststoff, insbesondere auch glasfaserverstärktem Kunststoff, oder Metall gebildet sind.

7. Beschlag nach einem der vorangehenden Ansprüche, **dadurch gekennzeichnet, dass** der der Abstands- und der Halteabschnitt (3, 7) in der gleichen Ebene liegen.

8. Beschlag nach einem der vorangehenden Ansprüche, **dadurch gekennzeichnet, dass** der Abstands- und der Halteabschnitt (3, 7) gemeinsam eine T-, U-, Y- oder V-Form aufweisen.

9. Beschlag nach einem der vorangehenden Ansprüche, **dadurch gekennzeichnet, dass** mindestens zwei Einrichtung zum Anordnen von Befestigungsmitteln in einer Ebene parallel zu der Ebene des Fenster- bzw. Türrahmens mindestens 200mm, insbesondere 200mm bis 300mm, bevorzugt 250mm, voneinander beabstandet sind.

10. Beschlag nach einem der vorangehenden Ansprüche, **dadurch gekennzeichnet, dass** an einem Ende das Verstellelement (5) und am anderen Ende die Durchgangsöffnungen (9) angeordnet sind, wobei die Symmetrieachse (13) durch das Verstellelement (5) und senkrecht zum Rahmen (11) verläuft.

11. Anordnung, aufweisend:
einen Beschlag (1) nach einem der Ansprüche 1 bis 10;
einen Fenster- oder Türrahmen (11) eines Fensters oder einer Tür, der mit dem Verstellelement (5) des Beschlags (1) verbunden ist;
eine Laibung, in der der Fenster- oder Türrahmen (11) mit dem Beschlag (1) angeordnet ist;
Befestigungsmittel, die die Durchgangsöffnungen (9) des Beschlags (1) durchsetzen und die in die Laibung eingesetzt sind.

12. Anordnung gemäß Anspruch 11, ferner aufweisend das Fenster oder die Tür, das oder die in den Fenster- oder Türrahmen (11) eingesetzt ist.

13. Anordnung gemäß Anspruch 11 oder 12, wobei die Befestigungsmittel in unterschiedliche Mauerwerksteine, insbesondere in unterschiedliche Ziegel, einer Gebäudewand eingesetzt sind, die die Laibung bildet.

14. Verfahren zur Befestigung eines Fensters oder einer Tür in einer Laibung, wobei das Verfahren aufweist:
Verbinden des Verstellelements (5) des Beschlags (1) nach einem der Ansprüche 1 bis 10 mit einem Fenster- oder Türrahmen (11) des Fensters oder der Tür;
Anordnen des Fenster- oder Türrahmens (11) mit dem Beschlag (1) in der Laibung;
Durchsetzen der Durchgangsöffnungen (9) des Beschlags (1) mit Befestigungsmitteln und Einsetzen der Befestigungsmittel in die Laibung;
Einsetzen des Fensters oder der Tür in den Fenster- oder Türrahmen (11).

15. Verfahren gemäß Anspruch 14, wobei das Verfahren ferner ein Einsetzen der Befestigungsmittel in unterschiedliche Mauerwerksteine, insbesondere in unterschiedliche Ziegel, einer Gebäudewand aufweist, die die Laibung bildet.

## Claims

1. A fitting for securing window- and door frames at a soffit with a
distancing portion (3) for lying at the soffit of a window- or door opening which holds an adjusting element (5) which is arranged perpendicularly to the distancing portion (3) for an engagement with the window- or door frame, and
a holding portion (7) which is adjoining the distancing portion (3) and which comprises at least two units for arranging attachment means, in particular at least two through openings (9), for attaching the holding portion (7) at the soffit, wherein the distancing portion (3) and the holding portion (7) are integrally formed;
**characterized in that**
the fitting comprises a symmetry axis (13);
the adjusting element (5) lies on the symmetry axis (13); and
the both units (9) have the same distance of at least 100 mm from the symmetry axis (13).

2. The fitting according to claim 1, **characterized in that** the distancing portion (3) comprises a length of at least half of the window- and/or door frame thickness, in particular at least 30 mm.

3. The fitting according to claim 1 or 2, **characterized in that** the holding portion (7) comprises two units for arranging attachment means.

4. The fitting according to claim 3, **characterized in that** the both units (9) are spaced from each other by at least 250 mm or by 200 mm to 300 mm, preferably 250 mm.

5. The fitting according to one of the preceding claims, **characterized in that** a distance of the adjusting element (5) to the at least one unit (9) is at least 50 mm, preferably at least 50 mm and less than 300 mm, further preferably at least 70 mm and less than 250 mm.

6. The fitting according to one of the preceding claims, **characterized in that** the distancing portion and the holding portion (3, 7) are integrally formed from plastic, in particular also glass fiber reinforced plastic, or metal.

7. The fitting according to one of the preceding claims, **characterized in that** the distancing portion and the holding portion (3, 7) are located in the same plane.

8. The fitting according to one of the preceding claims, **characterized in that** the distancing portion and the holding portion (3, 7) commonly comprise a T-, U-; Y-, or V-shape.

9. The fitting according to one of the preceding claims, **characterized in that** at least two units for arranging attachment means in a plane in parallel to the plane of the window- and/or door frame are spaced from each other by at least 200 mm, in particular 200 mm to 300 mm, preferably 250 mm.

10. The fitting according to one of the preceding claims, **characterized in that** the adjusting element (5) is arranged at one end, and the through openings (9) are arranged at the other end, wherein the symmetry axis (13) runs through the adjusting element (5) and perpendicularly to the frame (11).

11. An arrangement comprising:
a fitting (1) according to one of the claims 1 to 10;
a window- or door frame (11) of a window or of a door, which is connected to the adjusting element (5) of the fitting (1);
a soffit in which the window- or door frame (11) with the fitting (1) is arranged;
attachment means which permeate the through openings (9) of the fitting (1) and are inserted in the soffit.

12. The arrangement according to claim 11, further comprising the window or the door which is inserted in the window- or door frame (11).

13. The arrangement according to claim 11 or 12, wherein the attachment means are inserted in different brickwork stones, in particular in different bricks, of a building wall which forms the soffit.

14. A method of attaching a window or a door in a soffit, wherein the method comprises:
connecting the adjusting element (5) of the fitting (1) according to one of the claims 1 to 10 with a window- or door frame (11) of the window or the door;
arranging the window- or door frame (11) with the fitting (1) in the soffit;
permeating the through openings (9) of the fitting (1) with attachment means and inserting the attachment means into the soffit;
inserting the window or the door into the window- or door frame (11).

15. The method according to claim 14, wherein the method further comprises inserting the attachment means into different brickwork stones, in particular into different bricks, of a building wall which forms the soffit.

## Revendications

1. Ferrure pour la fixation de cadres de fenêtre et de porte à une douelle avec une section d'écartement (3) pour l'appui contre la douelle d'une ouverture de fenêtre ou de porte qui maintient un élément de réglage (5) agencé perpendiculairement à la section d'écartement (3) pour une mise en prise avec le cadre de fenêtre ou de porte, ainsi qu'une section de retenue (7) qui se raccorde à la section d'écartement (3) et qui présente au moins deux dispositifs pour l'agencement de moyens de fixation, en particulier au moins deux ouvertures de passage (9), pour la fixation de la section de retenue (7) à la douelle, dans laquelle la section d'écartement (3) et la section de retenue (7) sont formées d'un seul tenant ;
**caractérisée en ce que**
la ferrure présente un axe de symétrie (13) ;
l'élément de réglage (5) se trouve sur l'axe de symétrie (13) ; et
les deux dispositifs (9) présentent la même distance d'au moins 100 mm de l'axe de symétrie (13).

2. Ferrure selon la revendication 1, **caractérisée en ce que** la section d'écartement (3) présente une longueur d'au moins la moitié de l'épaisseur de cadre de fenêtre ou de porte, en particulier d'au moins 30 mm.

3. Ferrure selon la revendication 1 ou 2, **caractérisée en ce que** la section de retenue (7) présente deux dispositifs pour l'agencement de moyens de fixation.

4. Ferrure selon la revendication 3, **caractérisée en ce que** les deux dispositifs (9) sont espacés l'un de l'autre d'au moins 250 mm ou de 200 mm à 300 mm, de préférence de 250 mm.

5. Ferrure selon l'une des revendications précédentes, **caractérisée en ce qu'**une distance de l'élément de réglage (5) à au moins un dispositif (9) s'élève à au moins 50 mm, de préférence à au moins 50 mm et moins de 300 mm, plus préférablement à au moins 70 mm et moins de 250 mm.

6. Ferrure selon l'une des revendications précédentes, **caractérisée en ce que** la section d'écartement et la section de retenue (3, 7) sont formées d'un seul tenant en matière plastique, en particulier aussi en matière plastique renforcée par fibre de verre, ou en métal.

7. Ferrure selon l'une des revendications précédentes, **caractérisée en ce que** la section d'écartement et la section de retenue (3, 7) se trouvent dans le même plan.

8. Ferrure selon l'une des revendications précédentes, **caractérisée en ce que** la section d'écartement et la section de retenue (3, 7) présentent ensemble une forme de T, U, Y ou V.

9. Ferrure selon l'une des revendications précédentes, **caractérisée en ce qu'**au moins deux dispositifs pour l'agencement de moyens de fixation sont espacés l'un de l'autre dans un plan parallèle au plan du cadre de fenêtre ou de porte d'au moins 200 mm, en particulier de 200 mm à 300 mm, de préférence de 250 mm.

10. Ferrure selon l'une des revendications précédentes, **caractérisée en ce que** l'élément de réglage (5) est agencé à une extrémité et les ouvertures de passage (9) sont agencées à l'autre extrémité, dans laquelle l'axe de symétrie (13) s'étend à travers l'élément de réglage (5) et perpendiculairement au cadre (11).

11. Agencement présentant :
une ferrure (1) selon l'une des revendications 1 à 10 ;
un cadre de fenêtre ou de porte (11) d'une fenêtre ou d'une porte, qui est relié à l'élément de réglage (5) de la ferrure (1) ;
une douelle dans laquelle le cadre de fenêtre ou de porte (11) est agencé avec la ferrure (1) ;
des moyens de fixation qui traversent les ouvertures de passage (9) de la ferrure (1) et qui sont insérés dans la douelle.

12. Agencement selon la revendication 11, présentant en outre la fenêtre ou la porte qui est insérée dans le cadre de fenêtre ou de porte (11).

13. Agencement selon la revendication 11 ou 12, **caractérisé en ce que** les moyens de fixation sont insérés dans différentes pierres, en particulier dans différentes briques, d'un mur de bâtiment qui forme la douelle.

14. Procédé de fixation d'une fenêtre ou d'une porte dans une douelle, **caractérisé en ce que** le procédé présente :
la liaison de l'élément de réglage (5) de la ferrure (1) selon l'une des revendications 1 à 10 avec un cadre de fenêtre ou de porte (11) de la fenêtre ou de la porte ;
l'agencement du cadre de fenêtre ou de porte (11) avec la ferrure (1) dans la douelle ;
la traversée des ouvertures de passage (9) de la ferrure (1) avec des moyens de fixation et l'insertion des moyens de fixation dans la douelle ;
l'insertion de la fenêtre ou de la porte dans le cadre de fenêtre ou de porte (11).

15. Procédé selon la revendication 14, **caractérisé en ce que** le procédé présente en outre une insertion des moyens de fixation dans différentes pierres, en particulier dans différentes briques, d'un mur de bâtiment qui forme la douelle.
